# EUROPÄISCHE PATENTSCHRIFT

(11) **EP 3 743 567 B1**
(45) Veröffentlichungstag und Bekanntmachung des Hinweises auf die Patenterteilung: **16.03.2022**
(21) Anmeldenummer: 19706864.6
(22) Anmeldetag: 21.01.2019
(51) Int. Cl.: E04B 1/08, E04B 1/343, E04B 1/348

(54) **VARIABLES CONTAINERSYSTEM**
VARIABLE CONTAINER SYSTEM
SYSTÈME DE CONTENEURS VARIABLE

(30) Priorität: 23.01.2018 DE 102018101469
(43) Veröffentlichungstag der Anmeldung: 02.12.2020
(73) Patentinhaber: Peck, Gunnar, 16552 Schildow (DE)
(72) Erfinder: Peck, Gunnar, 16552 Schildow (DE)
(74) Vertreter: Straube, Urs Norman
(86) Internationale Anmeldenummer: PCT/DE2019/100055
(87) Internationale Veröffentlichungsnummer: WO 2019/144993

(56) Entgegenhaltungen:
- EP-A1- 1 333 129
- WO-A1-2010/083798
- KR-A- 20050 039 399
- US-A1- 2002 193 046

## Beschreibung

### Gebiet der Erfindung

Die Erfindung betrifft ein variables Containersystem zum Erstellen von neben- und aufeinander angeordneten quaderförmigen Raumzellen, die zum Wohnen oder Arbeiten dienen können.

### Hintergrund der Erfindung

Container der genannten Gattung werden überall dort eingesetzt, wo feste, immobile Einrichtungen als unrentabel bzw. unwirtschaftlich angesehen werden. Container der vorgenannten Art sind insbesondere dazu bestimmt, schnell und flexibel bewohnbaren Raum zur Verfügung stellen zu können, beispielsweise zur Nutzung als Büroraum, Krankenzimmer, Operationssaal und dergleichen.

Üblicherweise sind derartige Container quaderförmige, vorgefertigte Raumzellen, die vor Ort nebeneinander und gestapelt zu einem Bauwerk zusammengesetzt werden. In der Patentanmeldung WO 2010/083798 A1 wird ein Containersystem vorgeschlagen, welches einen schnellen und variablen Auf- und Abbau ermöglicht. US 2002/193046 A1 offenbart ein weiteres Containersystem.

### Zusammenfassung der Erfindung

Die vorliegende Erfindung wurde vor dem Hintergrund des vorstehend beschriebenen Stands der Technik entwickelt. Aufgabe der Erfindung ist es, das nach dem Stand der Technik bekannte variable Containersystem zum Erstellen von neben- und/oder aufeinander angeordneten Raumzellen weiter zu verbessern und insbesondere den Aufbau zu vereinfachen sowie die strukturelle Stabilität und mechanische Belastbarkeit zu erhöhen.

Diese Aufgabe wird dadurch gelöst, dass eine Raumzelle jeweils umfasst: a) ein als untere Basis dienendes Bodenelement mit insgesamt vier jeweils an den Ecken angeordneten Sattelelementen mit geneigten Führungsflächen zum Aufsetzen von zwei Stirnwandelementen, b) ein als obere Abdeckung dienendes Dachelement mit insgesamt vier jeweils an den Ecken angeordneten Sattelelementen mit geneigten Führungsflächen zum Aufsetzen auf die zwei Stirnwandelemente, c) zwei Stirnwandelemente mit jeweils zwei geneigten unteren Eckführungen zum Aufsetzen auf die Sattelelemente des Bodenelements und mit jeweils zwei geneigten oberen Eckführungen zum Aufsetzen der Sattelelemente des Dachelements auf das Stirnwandelement, wobei d) jede Führungsfläche des Bodenelementes in Richtung der beiden jeweils gegenüber angeordneten Sattelelemente abfallend geneigt ist; und e) jede Führungsfläche des Dachelementes in Richtung der beiden gegenüber angeordneten Sattelelemente aufsteigend geneigt ist; und f) die Eckführungen der Stirnwandelemente zu den genannten Führungsflächen jeweils komplementäre Neigungen aufweisen. Die Führungen der Bodenelemente und der Stirnwandelemente sind also hinsichtlich ihrer Abmessungen, Form und Neigung zueinander komplementär. Ein Bodenelement weist insgesamt vier Sattelelemente auf, und zwar jeweils zwei für ein vorderes Stirnwandelement und jeweils zwei für ein gegenüberliegendes hinteres Stirnwandelement. Die Richtung der Neigung der Sattelelemente ist dabei so gewählt, dass auf ein Stirnwandelement durch dessen Gewicht beim Aufsetzen auf das Bodenelement Kraft ausgeübt wird, und zwar wirkt eine Kraftkomponente in Richtung der Mitte des Stirnwandelementes. Die andere dazu rechtwinklige Kraftkomponente wirkt in Richtung des gegenüberliegenden Stirnwandelementes. Durch die geneigten Führungsflächen der Sattelelemente wird das Stirnwandelement beim Aufsetzen auf das Bodenelement also vorteilhafterweise mittig auf dem Bodenelement zentriert. Somit gleitet das Stirnwandelement durch die Schwerkraft in die vorgesehene Position. Dadurch sind die gegenüberliegenden Stirnwandelemente einer Raumzelle gegeneinander ausgerichtet. Durch die andere Kraftkomponente wird das Stirnwandelement nach innen gedrückt. Die abgeschrägten geneigten Führungsflächen an der Oberseite der Stirnwandelemente ermöglichen, dass das Dachelement beim Aufsetzen auf die Stirnwandelemente ebenso in die zentrierte Position gleitet. Dadurch wird weiterhin eine Positionierung von weiteren Geschossen gewährleistet. Die ineinander gesteckten Elemente verkeilen sich somit an den Sattelelementen und sind dann rutschfest miteinander verbunden. Dadurch entsteht ein sich selbstausrichtender und selbsttragender Rahmen einer Raumzelle.

Vorteilhafte Ausgestaltungen der Erfindung mit nicht beschränkenden zusätzlichen Merkmalen werden nachfolgend beschrieben.

Die Führungsflächen der Sattelelemente können jeweils eine konvexe oder konkave Wölbung und die Eckführungen der Stirnwandelemente jeweils eine komplementäre konkave oder konvexe Wölbung aufweisen. Mit Vorteil werden hierdurch die Führungsflächen vergrößert. Es wird vollflächig tragende Verbindung an den Sattelelementen in der Art eines Kugelgelenks geschaffen, die durch die kugelartige Wölbung eine noch genauere Positionierung gewährleistet, und zwar auch bei eventuellen fertigungsbedingten Toleranzen der Bauteile. Die Wölbungen können entweder den Sattelelementen und Eckführungen direkt angeformt oder als entsprechend geformte Sattelplatten und/oder Auflageplatten ausgebildet sein, die auf den Sattelelementen aufsetzen und an den Eckführungen befestigt sind.

Um die Stirnwandelemente mit dem Bodenelement und/oder dem Dachelement zu befestigen, können die Sattelelemente jeweils einen Kegelstumpf mit einem Innengewinde und die Eckführungen der Stirnwandelemente jeweils einen darauf aufsetzbaren komplementären Hohlkegelstumpf aufweisen, wobei ein Kegelstumpf und ein Hohlkegelstumpf jeweils durch eine in das Innengewinde schraubbare Abschlussschraube verbindbar sind.

Die Stirnwandelemente können zerlegbar sein, um Transport und Instandhaltung weiter zu vereinfachen. Sie können außerdem in ihrer Breite verstellbar sein, um eine bessere Justierung zu gewährleisten.

Die senkrechten Träger können untere und obere Ausleger mit Langlöchern aufweisen, mit denen die waagrechten Querträger verschraubbar sind, um eine Verstellbarkeit der Breite der Stirnwandelemente zu ermöglichen.

Alternativ oder zusätzlich können die Stirnwandelemente mit dem Bodenelement und dem Dachelement jeweils durch Zugvorrichtungen verbunden sein. Dadurch werden die Bauelemente zusätzlich miteinander verspannt und fest verbunden.

Jede Zugvorrichtung ist durch zwei Halteelemente vorgespannt, wobei für die untere Zugvorrichtung das erste Haltelement im mittleren Randbereich an der Innenseite eines Stirnwandelementes und das zweite Haltelement an der Oberseite des Bodenelementes befestigt ist, und wobei für die obere Zugvorrichtung das erste Haltelement ebenfalls im mittleren Randbereich an der Innenseite eines Stirnwandelementes und das zweite Haltelement an der Unterseite des Dachelementes befestigt ist, sodass von den zwei Halteelementen und der Zugvorrichtung ein gedachtes rechtwinkliges Dreieck aufgespannt wird.

Eine Zugvorrichtung kann ein Stahlseil umfassen. Vorzugsweise umfasst die Zugvorrichtung eine Zugstange. Der Vorteil ist, dass eine Zugstange nicht nur Zug- sondern auch Druckkräfte aufnehmen kann, sodass die Steifigkeit einer so gebildeten Raumzelle erheblich verbessert wird.

Die Zugvorrichtung ist derart ausgebildet, dass die Zugspannung einstellbar ist. Hierdurch kann die Zug- bzw. Vorspannung und damit der Winkel zwischen Bodenelement bzw. Dachelement und Stirnwandelementen genau justiert werden. Beispielsweise kann eine Zugstange ein Gewinde und eine das Gewinde aufnehmende Fassung aufweisen, sodass sich durch Drehen der Zugstange dessen Länge und damit die Vorspannung ändert.

Jeweils zwei an den Längsseiten nebeneinander befestigte Raumzellen können durch kreuzförmig angeordnete Zugvorrichtungen miteinander verspannt und dadurch gekoppelt sein.

### Kurze Beschreibung der Zeichnungen

Die Figuren zeigen im Einzelnen:
- Figur 1: eine perspektivische Ansicht der Bauelemente einer Raumzelle;
- Figur 2: eine perspektivische Ansicht der zusammengefügten Raumzelle;
- Figur 3: eine perspektivische Ansicht mit vier Bodenelementen und zwei Innenwänden;
- Figur 4: eine perspektivische Ansicht eines Containersystems mit vier Raumzellen;
- Figur 5: eine perspektivische Detailansicht eines unteren Eckbereichs aus Figur 1;
- Figur 6: eine andere perspektivische Detailansicht der Bauelemente aus Figur 5;
- Figur 7: eine perspektivische Detailansicht der zusammengesetzten Bauelemente aus Figur 5;
- Figur 8: eine perspektivische Detailansicht der zusammengesetzten Bauelemente aus Figur 6;
- Figur 9: perspektivische Ansicht eines Containersystems mit vier Raumzellen;
- Figur 10: eine perspektivische Detailansicht einer zweiten Ausführungsform des Containersystems; und
- Figur 11: eine andere perspektivische Detailansicht der zweiten Ausführungsform aus Figur 10;
- Figur 12: eine perspektivische Detailansicht einer dritten Ausführungsform; und
- Figur 13: eine perspektivische Detailansicht der dritten Ausführungsform von vorne.

Funktionsmäßig gleiche Teile sind mit derselben Zahl als Bezugszeichen versehen.

### Detaillierte Beschreibung von bevorzugten Ausführungsformen

Nachfolgend werden bevorzugte Ausführungsformen der Erfindung unter Bezugnahme auf die Zeichnungen detailliert beschrieben, wobei weitere vorteilhafte Merkmale den Figuren der Zeichnung zu entnehmen sind.

Figur 1 zeigt eine perspektivische Ansicht der Bauelemente einer Raumzelle 1. Aus Gründen der Anschaulichkeit sind Bauelemente "schwebend", dass heißt etwas außerhalb ihrer eingesteckten Position gezeigt. Eine Raumzelle 1 des Containersystems umfasst jeweils ein unteres Bodenelement 10, ein vorderes 30 und ein hinteres Stirnwandelement 30 und ein oberes Dachelement 20. Das Dachelement 20 ist im Wesentlich baugleich mit dem Bodenelement 10, d.h. es handelt sich um das gleiche Element, ohne dass ein struktureller Unterschied besteht. Ein Bodenelement 10 wird dadurch innerhalb eines Containersystems zum Dachelement 20, indem es "upside down", also mit seiner Unterseite nach oben auf den Stirnwandelementen 30 befestigt wird. Die beiden Stirnwandelemente 30 sind ebenfalls baugleich, sodass die gezeigte Raumzelle 1 im Wesentlichen aus nur drei unterschiedlichen tragenden Bauelementen 10, 20, 30 aufgebaut ist.

Das Boden- 10, Stirnwand- 30 und Dachelement 20 haben eine im Wesentlichen rechteckförmige Grundform, sodass sich für die Raumzelle 1 insgesamt eine quaderförmige Form ergibt. Die genannten Bauelemente weisen einen äußeren, im Wesentlichen rechteckigen Rahmen aus Stahl oder Aluminium auf. Das Boden-10 und Dachelement 20 weisen jeweils zwei Längsstreben 13, 23 und äußere sowie mittlere versteifende Querstreben 14, 24 auf. Ein Stirnwandelement 30 umfasst zwei Träger 33 auf, die in Bezug auf das Bodenelement 10 senkrecht angeordnet und durch einen unteren und einen oberen waagrecht verlaufenden Querträger 34 beabstandet und durch Verschweißung miteinander verbunden sind. Durch die gezeigte Rahmenstruktur ergeben sich für das Stirn- 30 und für das Boden- 10 und Dachelement 30 sowie an den Seiten rechteckige Öffnungen. Die Innenwinkel aller Öffnungen betragen stets 90 Grad. In der Öffnung der vorderen Stirnwand 30 ist eine Platte 40 aus geeignetem Material mit Fenstern 41 befestigt. Die Seitenwände werden durch mehrere nichttragende Paneele 42 gebildet und Dachelement 20 weist eine Abdeckung 43 auf. Wenn die rechteckigen Öffnungen des Bodenelements 10 durch (nicht gezeigte) Platten geschlossen sind, bildet das Bodenelement 10 einen begehbaren Fußboden. Auf diese Weise kann eine geschlossene Raumzelle 1 erstellt werden.

Die Unterseite des Bodenelements 10 liegt entweder direkt auf einer horizontalen Bodenoberfläche auf oder ist bei einem mehrgeschossigen Containersystem auf dem baugleichen Dachelement 20 befestigt, wodurch ein (nicht gezeigtes) Geschossdeckenelement gebildet wird. Die Befestigung der beiden Bauelemente 10, 20 aufeinander erfolgt mittels Verschraubung.

Das Bodenelement 10 dient als horizontale Basis für die Stirnwandelemente 30. Zum Aufsetzen der beiden Stirnwandelemente 30 ist an den vier Ecken des Bodenelements 10 jeweils ein Sattelelement 11 mit einer geneigten Führungsfläche 12 an der Oberseite vorgesehen. Die Führungsflächen 12 sind derart abgeschrägt und angeordnet, dass deren Steigung jeweils sowohl in Richtung der äußeren Querstrebe 14 als auch in Richtung der Längsstreben 13 abfällt. In Bezug auf das Bodenelement 10 ist der höchste Punkt der Führungsflächen 12 also an der äußeren Ecke und der niedrigste Punkt gegenüber an der inneren Ecke angeordnet.

Die Stirnwandelemente 30 weisen an der Unterseite der senkrechten Träger 33 nach unten weisende, geneigte Eckführungen 31 auf, die zu den Führungsflächen 12 der Sattelelemente 11 des Bodenelements 10 geneigt sind und so auf diese gesetzt werden können. Durch die geneigten Führungsflächen 12 des Bodenelements 10 und die komplementär geneigten Eckführungen 31 der Stirnwandelemente 30 werden die Stirnwandelemente 30 durch ihr Gewicht nicht nur nach unten gedrückt sondern zusätzlich zentriert. Außerdem werden sie nach innen in Richtung der Längsstreben 13 bis zu dafür vorgesehenen Anschlagelementen 15 gedrückt, sodass sie die gewünschte Position einnehmen.

Da das Dachelement 20 mit dem Bodenelement 10 im Wesentlichen baugleich ist, weist es an seinen beiden Ecken vier identische Sattelelemente 21 mit geneigten Führungsflächen 22 auf, die aber nach unten weisen, da das Dachelement 20 "upside down" um 180 Grad gewendet ist. Die Führungsflächen 22 dienen zum Befestigen des Dachelements 20 auf den beiden Stirnwandelementen 30, welche komplementäre obere Eckführungen 31 aufweisen. Dadurch zentriert sich das Dachelement 20 in Längs- und Querrichtung allein durch sein Gewicht auf den beiden Stirnwandelementen 30.

Die Befestigung der Bauelemente 10, 20, 30 erfolgt mittels der Zugstangen 50, 51.

Es besteht die Möglichkeit, die Raumzellen 1 vollständig vorzumontieren und als fertige Raumzellen 1 zu transportieren und vor Ort aufzustellen und zu stapeln. Diese Option kann bei kleineren Containersystemen vorteilhaft sein, weil die Aufstellung durch die Vormontage schneller und kostengünstiger erfolgen kann. Bei mittelgroßen und großen Containersystemen ist es vorteilhafter, die Raumzellen 1 im zerlegten Zustand zu transportieren und am Aufstellungsort zu montieren.

Figur 2 zeigt eine perspektivische Ansicht einer Raumzelle 1, die aus den Bauelementen aus Figur 1 zusammengefügt ist. Als Basis für die dargestellte Raumzelle 1 dient das untere Bodenelement 10. Auf das Bodenelement 10 ist ein vorderes 30 und ein hinteres Stirnwandelement 30 gesetzt. An der Innenseite der vertikalen Träger 33 der Stirnwandelemente 30 ist das eine Ende der unteren Zugstangen 50 befestigt und deren anderes Ende an den Längsstreben 13 des Bodenelementes 10, sodass die Zugstangen 50 mit den entsprechenden Abschnitten des senkrechten Trägers 33 und der Längsstreben 13 jeweils ein rechtwinkliges Dreieck bilden. Auf den Stirnwandelementen 30 ist ein oberes Dachelement 20 gesetzt, das auf die gleiche Weise mittels oberer Zugstangen 51 an den senkrechten Trägern 33 des Stirnwandelementes 30 befestigt ist. Für die Raumzelle 1 ergibt sich die Gesamtform eines Quaders.

Figur 3 zeigt eine perspektivische Ansicht mit vier Bodenelementen 10 und mit zwei Innenwänden 44. Um ein Containersystem aus vier Raumzellen 1 (siehe Figur 2) aufzubauen, werden die vier Bodenelemente 10 entsprechend der Darstellung nebeneinander angeordnet. Oberhalb der vier Bodenelemente 10 sind zwei Innenwände des Containersystems dargestellt. Aus Gründen der Anschaulichkeit ist eine Innenwand 44 "schwebend", dass heißt etwas oberhalb ihrer vorgesehenen Position gezeigt.

Eine einzelne Innenwand 44 wird jeweils aus zwei baugleichen, aneinander befestigten Stirnwandelementen 30 gebildet. Insgesamt sind also vier Stirnwandelemente 30 gezeigt. Ein mehrgeschossiges Containersystem mit vielen neben- und übereinander angeordneten Raumzellen 10 kann daher aus nur drei Komponenten aufgebaut werden, nämlich dem Boden- bzw. Dachelement 10, 20, und dem Stirnwandelement 30.

Dabei sind jeweils zwei Stirnwandelemente 30 so aneinander befestigt, dass ihre abgeschrägten oberen und unteren Eckführungen 31 eine gemeinsame, nach unten weisende 39 und eine gemeinsame, nach oben weisende Nut 38 bilden, die im Schnitt jeweils etwa V-förmig sind. Jeweils zwei Bodenelemente 10 sind stirnseitig aneinander angeordnet, sodass jeweils zwei aneinander anliegende Sattelelemente 11 mit ihren geneigten Führungsflächen 12 eine gemeinsame Spundung 19 bilden, die komplementär zu der von zwei Stirnwandelementen 30 gebildeten unteren Nut 39 ist. Die beiden Stirnwandelemente 30, die zusammen eine Innenwand 44 bilden, können mit der Nut 39 auf die Spundung 19 gesteckt werden, wodurch zwei Bodenelemente 10 durch die Klammerwirkung der Nut 39 fest miteinander verbunden werden. Da die Bodenelemente 10 mit den Dachelementen 20 identisch sind, bilden ihre Sattelelemente 21 eine gleiche Spundung (nicht gezeigt) aus, die ebenfalls komplementär zu der von zwei Stirnwandelementen 30 gebildeten oberen Nut 38 ist und durch die zwei Dachelemente 20 durch die Klammerwirkung der Nut 38 auf die gleiche Weise fest miteinander verbunden werden können.

Beim Zusammenbau einer Raumzelle 1 werden die Stirnwandelemente 30 bzw. Innenwände 44 nach dem Aufsetzen der auf die Bodenelemente 10 gesichert, indem sie unmittelbar nach dem Aufstecken mit den unteren Zugstangen 50 an den Bodenelementen 10 befestigt werden. Dieses dient zunächst der Arbeitssicherheit da verhindert wird, dass die Stirnwandelemente 30 umkippen können. Die Zugstangen 50 sind derart ausgebildet, dass ihre Zugspannung einstellbar ist. Während des weiteren Aufbaus kann deshalb die Zugspannung eingestellt und die Position der Stirnwandelemente 30 justiert werden. Die Zugstangen 50, 51 verbessern außerdem die Stabilität einer Raumzelle erheblich, da sie nicht nur Zug- sondern auch Druckkräfte aufnehmen und ableiten können.

Unter der Befestigung von Bauelementen des Containersystems ist stets eine lösbare Befestigung bzw. Steckverbindung zu verstehen, da das Containersystem bedarfsweise eingesetzt und schnell aufgebaut und wieder abgebaut werden kann.

Figur 4 zeigt eine perspektivische Ansicht eines Containersystems mit vier Raumzellen 1. Es ist dargestellt, dass eine einzelne Außenwand aus einem Stirnwandelement 30 gebildet wird und eine einzelne Innenwand 44 aus zwei Stirnwandelementen 30. Die Dachelemente 20 sind mittels der oberen Zugstangen 51 an den Stirnwandelementen 30 befestigt.

Bei einem mehrstöckigen Aufbau würden auf den Dachelementen 20 baugleiche Bodenelemente 10 befestigt und darauf wieder Stirnwandelemente 30 und Dachelemente 20 usw.

Figur 5 zeigt eine perspektivische seitliche Detailansicht des unteren Eckbereichs der Raumzelle 1 aus Figur 1 mit aufeinander "schwebend" dargestellten Bauelementen. Es ist eine der vier Ecken des Bodenelements 10 mit einem Sattelelement 11 zum Aufsetzen der senkrechten Träger 33 des Stirnwandelements 30 dargestellt. Das Sattelelement 11 ist keilförmig ausgebildet und weist eine obere Führungsfläche 12 mit einer zweifachen Neigung bzw. Abschrägung auf. Zum einen ist die Führungsfläche 12 in Richtung a zur vorderen Querstrebe 14 hin abfallend geneigt. Zum anderen ist die Führungsfläche 12 in Richtung b zur Längstrebe 13 hin abfallend geneigt. Am oberen und unteren Ende des senkrechten Träger 33 sind komplementär geneigte Eckführungen 31 vorgesehen, die auf die Sattelelemente 11 aufgesetzt werden können. Durch die Sattelelemente 11 werden die Stirnwandelemente 30 auf der Querstrebe 14 in Richtung a zentriert und außerdem in Richtung b, also in Richtung der Längsträger 13 des Bodenelements gedrückt, und zwar bis zur Kante des Anschlagelementes 15.

Um Fertigungstoleranzen auszugleichen und eine noch bessere Verbindung und Zentrierung zu erzielen, ist eine an der Unterseite ebene und an der Oberseite konvex nach oben gewölbte Sattelplatte 16 vorgesehen, die an der Eckführung 31 bzw. an der Auflageplatte 36 befestigt wird. Entsprechend ist an der Eckführung 31 eine Auflageplatte 36 befestigt, die eine komplementäre konkave Wölbung aufweist.

An der Oberseite der Längsstrebe 13 ist ein Halteelement 52a zur Befestigung der unteren Zugstange 50 befestigt.

Figur 6 zeigt eine perspektivische vordere Detailansicht der Bauelemente aus Figur 5. Es ist insbesondere dargestellt, dass die Auflageplatte 36 an der Unterseite eine konkave Wölbung aufweist und an der Oberseite eben ist. Weiterhin ist gezeigt, dass der waagrechte Querträger 34 des Stirnwandelements 30 als eckig U-förmiges Profil mit unterschiedlich langen, nach unten weisenden Schenkeln 35 ausgebildet ist. Das U-förmige Profil des Querträgers 34 dient so als Führung beim Aufsetzen auf die Querstrebe 14.

Figur 7 zeigt eine perspektivische Detailansicht der zusammengesetzten Bauelemente 10 und 30 aus Figur 5. Es ist das Sattelelement 11 mit aufgesetztem senkrechtem Träger 33 dargestellt, wobei zwischen der Eckführung 31 und dem Sattelelement 11 die Sattelplatte 16 und die Auflageplatte 36 angeordnet sind. Der Anschlag 15 begrenzt die Bewegung des Stirnwandelements 30 in Richtung b (siehe Figur 5), also in Richtung der Längsstrebe 13. Die Zugstange 50 ist am Halteelement 52a befestigt, welches wiederum an der Längsstrebe 13 befestigt ist.

Figur 8 zeigt eine perspektivische Detailansicht der zusammengesetzten Bauelemente 10 und 30 aus Figur 6. Es ist das Sattelelement 11 mit aufgesetztem senkrechtem Träger 33 dargestellt, wobei zwischen dessen Eckführung 31 und dem Sattelelement 11 die Sattelplatte 16 und die Auflageplatte 36 angeordnet sind. Außerdem ist gezeigt, dass die Schenkel 35 den oberen Bereich der Querstrebe 14 umgreifen und so als Führung für den Querträger 34 dienen.

Figur 9 zeigt eine perspektivische Ansicht eines Containersystems mit vier Raumzellen 1, wobei die vordere schwebend dargestellt ist. Die Bodenelemente 10 sind jeweils mittels der unteren Zugstangen 50 an den Stirnwandelementen 30 und die Dachelemente 20 sind jeweils mittels der oberen Zugstangen 51 an den Stirnwandelementen 30 vorgespannt befestigt. Die Befestigung der Zugstangen 50, 51 erfolgt durch die unteren Halteelemente 52a, die mittleren Halteelemente 52b und die oberen Halteelemente 52c (nicht gezeigt, siehe Figur 11). Die Zugstangen 50, 51 von zwei nebeneinander angeordneten Raumzellen 1 verlaufen parallel zueinander. Die Raumzellen 1 sind durch Verschraubung miteinander verbunden.

Figur 10 zeigt eine perspektivische Detailansicht einer zweiten Ausführungsform des Containersystems mit zwei Raumzellen 1, 1'. Dabei verlaufen die oberen und unteren Zugstangen 50, 51 der zwei nebeneinander angeordneten Raumzellen 1 nicht parallel zueinander, sondern überkreuzen sich und bilden eine X-Form. Dabei ist jeweils die untere Zugstange 50, die an der Längsstrebe 13 des Bodenelementes 10 mittels des Halteelementes 52a befestigt ist, nicht an dem Stirnwandelement 30 befestigt, welches auf diesem Bodenelement 10 aufgesetzt ist, sondern sie ist mit dem Halteelement 52b' an dem Stirnwandelement 30' befestigt, welches auf dem daneben angeordneten Bodenelement 10' aufgesetzt ist. Die an eben diesem Bodenelement 10' befestigte untere Zugstange 50' ist entsprechend dazu an dem Stirnwandelement 30 befestigt, welches auf dem genannten daneben angeordneten Bodenelement 10 aufgesetzt ist.

Auf die gleiche Weise ist die obere Zugstange 51, die an der Längsstrebe 23 des Dachelementes 20 befestigt ist, an dem Stirnwandelement 30' befestigt, auf dem das daneben angeordnete Dachelement 20' aufgesetzt ist und die obere Zugstange 51', die an der Längsstrebe 23' des Dachelementes 20' befestigt ist, an dem Stirnwandelement 30 befestigt, welches auf dem daneben angeordnete Dachelement 20 aufgesetzt ist. Auch die oberen Zugstangen 51, 51' überkreuzen sich also und bilden eine X-Form.

Hierdurch sind nebeneinander angeordnete Raumzellen 1, 1' zusätzlich kreuzweise aneinander befestigt und miteinander verspannt.

Figur 11 zeigt eine perspektivische Detailansicht der zweiten Ausführungsform mit kreuzweiser Verspannung der Zugstangen 50, 50', 51, 51' wie in Figur 10 von schräg unten. In dieser Ansicht sind die oberen Halteelemente 52c gezeigt.

Figur 12 zeigt eine perspektivische Detailansicht einer dritten Ausführungsform. Es ist eine der vier Ecken des Bodenelements 10 mit einem Sattelelement 11 zum Aufsetzen der senkrechten Träger 33 des Stirnwandelements 30 dargestellt. Die gezeigte Ausführungsform unterscheidet sich von den oben beschriebenen Ausführungsformen u.a. durch das Sattelelement 11. Zur Veranschaulichung der Funktion ist dasselbe Sattelelement 11 in der Figur 12 viermal nebeneinander dargestellt und jeweils mit den Ziffern 11a, 11b, 11c und 11d bezeichnet. Das Sattelelement 11 ist keilförmig ausgebildet und weist eine obere Führungsfläche 12 mit einer zweifachen Neigung bzw. Abschrägung auf, wie oben bei den anderen Ausführungsformen beschrieben. Allerdings ist die Oberfläche 12 nicht konvex sondern eine eben ausgebildet. Um eine noch bessere Verbindung und Zentrierung beim Aufsetzen der senkrechten Träger 33 zu erzielen, ist stattdessen auf der Oberfläche 12 ein Kegelstumpf 112 mit einem Innengewinde 113 befestigt. Für das Innengewinde 113 ist eine Abschlussschraube 114 mit einem passenden Außengewinde 115 vorgesehen. Zwischen dem Sattelelement 11 und der Abschlussschraube 114 ist eine Auflageplatte 136 angeordnet, die mit der Abschlussschraube 114 auf dem Sattelelement 11 befestigt werden kann.

Bei dem Sattelelement 11b sind die Auflageplatte 136 und die Abschlussschraube 114 "schwebend" übereinander dargestellt. Die Auflageplatte 136 weist einen unten abgeschrägten Hohlkegelstumpf 137 auf, der zu dem Kegelstumpf 112 komplementär ist und dessen Innendurchmesser etwas größer als der Außendurchmesser des Kegelstumpfes 112 ist, sodass die Auflageplatte 136 auf den Kegelstumpf 112 steckbar ist.

Dies ist bei dem Sattelelement 11a dargestellt. Durch die untere Abschrägung des Hohlkegelstumpfs 137 wird die Abschrägung der Oberfläche 12 des Sattelelementes 11 ausgeglichen. Die Auflageplatte 136 liegt der Oberfläche 12 des Sattelelementes 11a auf. Die Abschlussschraube 114 ist in dessen Innengewinde 113 eingeschraubt, sodass ein Abschlussschraubenring 117 auf die Oberfläche 138 des Hohlkegelstumpfs 137 der Auflageplatte 136 drückt. Da der Durchmesser des Ringes 117 größer ist als die Oberfläche 138 des Hohlkegelstumpfs 137, wird der Hohlkegelstumpf 137 bzw. die Auflageplatte 136 sicher auf dem Sattelelement 11 gehalten.

Bei dem Sattelelement 11c ist ein darüber schwebendes senkrechter Träger 33 des Stirnwandelementes 30 dargestellt. Am oberen und unteren Ende des senkrechten Träger 33 sind zum Sattelelement 11 komplementär geneigte Eckführungen 31 vorgesehen, die auf die Sattelelemente 11 aufgesetzt werden können. Es ist gezeigt, dass die Auflageplatte 136 an der Unterseite des Träger 33 bzw. der Eckführung 31 befestigt ist, beispielsweise durch Verschweißung. Dadurch wird das gesamte Stirnwandelement 30 auf dem Sattelelement 11 durch Verschraubung mittels der Abschlussschraube 114 befestigt. Dies ist bei dem Sattelelement 11d dargestellt.

Figur 13 zeigt eine perspektivische Detailansicht der dritten Ausführungsform von vorne. Es ist wie in Figur 12 eine der vier Ecken des Bodenelements 10 mit einem Sattelelement 11 mit einem Kegelstumpf 112 zum Aufsetzen der senkrechten Träger 33 des Stirnwandelements 30 dargestellt. Bei der dritten Ausführungsform sind die beiden senkrechten Träger 33 und die beiden waagrechten Querträger 34 des Stirnwandelementes 30 nicht fest miteinander verschweißt, wie dies zum Beispiel in Figur 5 dargestellt ist, sondern sie sind verschraubbar ausgebildet. Zur Veranschaulichung ist dasselbe Stirnwandelement 30 in der Figur 13 zweimal hintereinander dargestellt und jeweils mit den Ziffern 30a und 30b bezeichnet. Das vorne gezeigte Stirnwandelement 30a ist im nicht verschraubten Zustand und das hinten gezeigte Stirnwandelement 30b im verschraubten Zustand gezeigt.

Beim vorderen Stirnwandelement 30a sind das untere Ende des senkrechten Trägers 33, der waagrechte Querträger 34, die Querstrebe 14 und das Sattelelement 11 des Bodenelementes 10 "schwebend" übereinander bzw. nebeneinander dargestellt. An jedem senkrechten Träger 33 ist am oberen (nicht gezeigt) und am unteren Ende jeweils ein quaderförmiger Ausleger 331 befestigt, beispielsweise durch Verschweißung. Die Ausleger 331 erstrecken sich in Richtung der Innenseite des Stirnwandelements 30a, in der Figur 13 also nach links. Die Ausleger 331 weisen jeweils zwei durchgehende Langlöcher 332 auf, durch die zwei Schrauben 342 geführt werden können.

Der waagrechte Querträger 34 umfasst zwei etwa U-förmige Profile 341 mit jeweils zwei waagrechten Schenkeln 345. Die Profile 341 weisen in ihren Endbereichen jeweils zwei Rundlöcher 346 auf. Dadurch können das vordere Profil 341 und das hintere Profil 341' zusammen am Ausleger 331 befestigt werden, indem die Schrauben 342 durch die Rundlöcher 346 der Profile 341, 341' und die Langlöcher 332 des jeweiligen Auslegers 331 geführt und mit den Muttern 343 verschraubt werden. Die Querträger 34 mit den Schenkeln 345 umgreifen dabei die Ober-, die Unter- und die Vorderseite des Auslegers 331, sodass eine Führung ausgebildet wird, entlang derer der Querträger 34 bewegt werden kann, wenn die Schrauben 342 leicht aber noch nicht fest angezogen sind. Dies wird durch die Langlöcher 332 ermöglicht.

Ingesamt ergibt sich für das Stirnwandelement 30 eine Breitenvariabilität, die durch die Länge der Langlöcher 332 der insgesamt vier Ausleger 331 eines Stirnwandelements 30 bestimmt wird. Durch diese Breitenvariabilität kann das Stirnwandelement 30 punktgenau auf dem Bodenelement 10 aufgesetzt werden. Der Aufbau erfolgt folgendermaßen: Das Stirnwandelement 30 wird zunächst lose verschraubt, d.h. die Schrauben 342 und Muttern 343 werden leicht aber noch nicht fest angezogen. Das Stirnwandelement 30 wird dann auf das Bodenelement 10 aufgesetzt, wobei eine Zentrierung wie oben beschrieben durch den Kegelstumpf 112 und den Hohlkegelstumpf 137 erfolgt. Danach werden die Schrauben 342 und Muttern 343 sowie die Abschlussschraube 114 (siehe Figur 12) fest angezogen, sodass das Stirnwandelement 30 fest verschraubt und sicher auf dem Bodenelement befestigt ist.

Die Verschraubung hat den zusätzlichen Vorteil, dass das Stirnwandelement 30 zerlegt werden kann, sodass der Transport und die Instandhaltung weiter vereinfacht wird.

### Bezugszeichenliste

- 1.: Raumzelle
- 10.: Bodenelement
- 11.: Sattelelemente
- 12.: Führungsflächen
- 13.: Längsstreben
- 14.: Querstreben
- 15.: Anschlagelemente
- 16.: Sattelplatte
- 19.: Spundung
- 20.: Dachelement
- 21.: Sattelelemente
- 22.: Führungsflächen
- 23.: Längsstreben
- 24.: Querstreben
- 30.: Stirnwandelemente
- 31.: Eckführungen
- 33.: Senkrechte Träger
- 34.: Waagrechte Querträger
- 35.: Schenkel der Querträger
- 36.: Auflageplatte
- 38.: Obere Nut
- 39.: Untere Nut
- 40.: Stirnwandplatte
- 41.: Fenster
- 42.: Seitenwandpaneele
- 43.: Dachabdeckung
- 44.: Innenwand
- 50.: Untere Zugstangen
- 51.: Obere Zugstangen
- 52.: Halteelement
- 112.: Kegelstumpf
- 113.: Innengewinde
- 114.: Abschlussschraube
- 115.: Außengewinde
- 117.: Abschlussschraubenring
- 136.: Auflageplatte
- 137.: Hohlkegelstumpf
- 138.: Hohlkegelstumpfoberfläche
- 331.: Ausleger
- 332.: Langlöcher
- 341.: Querträger-Profil
- 342.: Schrauben
- 343.: Muttern
- 346.: Rundlöcher

## Patentansprüche

1. Variables Containersystem zum Erstellen von neben- und/oder aufeinander angeordneten Raumzellen (1), wobei das Containersystem die Raumzellen (1) umfasst,
**dadurch gekennzeichnet, dass**
eine Raumzelle (1) jeweils umfasst:
a) ein als untere Basis dienendes Bodenelement (10) mit insgesamt vier jeweils an den Ecken angeordneten keilförmigen Sattelelementen (11) mit geneigten Führungsflächen (12) zum Aufsetzen von zwei Stirnwandelementen (30),
b) ein als obere Abdeckung dienendes Dachelement (20) mit insgesamt vier jeweils an den Ecken angeordneten keilförmigen Sattelelementen (21) mit geneigten Führungsflächen (22) zum Aufsetzen auf die zwei Stirnwandelemente (30),
c) zwei Stirnwandelemente (30) mit jeweils zwei geneigten unteren Eckführungen (31) zum Aufsetzen auf die Sattelelemente (11) des Bodenelements (10) und mit jeweils zwei geneigten oberen Eckführungen (31) zum Aufsetzen der Sattelelemente (21) des Dachelements (20) auf das Stirnwandelement (30),
wobei
d) jede Führungsfläche (12) des Bodenelementes (10) in Richtung der beiden jeweils gegenüber angeordneten Sattelelemente (11) abfallend geneigt ist; und
e) jede Führungsfläche (22) des Dachelementes (20) in Richtung der beiden gegenüber angeordneten Sattelelemente (21) aufsteigend geneigt ist; und
f) die Eckführungen (31) der Stirnwandelemente (30) zu den genannten Führungsflächen (12, 22) jeweils komplementäre Neigungen aufweisen.

2. Variables Containersystem nach Anspruch 1, **dadurch gekennzeichnet, dass** die Führungsflächen (12) der Sattelelemente (11) jeweils eine konvexe oder konkave Wölbung aufweisen, vorzugsweise durch eine entsprechend geformte Sattelplatte (16), und die Eckführungen (31) der Stirnwandelemente (30) jeweils eine komplementäre konkave oder konvexe Wölbung aufweisen, vorzugsweise durch eine entsprechend geformte Auflageplatte (36).

3. Variables Containersystem nach einem der vorhergehenden Ansprüche, **dadurch gekennzeichnet, dass** die Sattelelemente (11) jeweils einen Kegelstumpf (112) mit einem Innengewinde (113) und die Eckführungen (31) der Stirnwandelemente (30) jeweils einen darauf aufsetzbaren komplementären Hohlkegelstumpf (137) aufweisen, wobei ein Kegelstumpf (112) und ein Hohlkegelstumpf (137) jeweils durch eine in das Innengewinde (113) schraubbare Abschlussschraube (114) fest verbindbar sind, sodass die Stirnwandelemente (30) mit dem Bodenelement (10) und/oder dem Dachelement (20) befestigbar ausgebildet sind.

4. Variables Containersystem nach einem der vorhergehenden Ansprüche, **dadurch gekennzeichnet, dass** die Stirnwandelemente (30) zerlegbar und/oder in ihrer Breite verstellbar sind.

5. Variables Containersystem nach einem der vorhergehenden Ansprüche, **dadurch gekennzeichnet, dass** die senkrechten Träger (33) untere und obere Ausleger (331) mit Langlöchern (332) aufweisen, mit denen die waagrechten Querträger (34) verschraubbar sind.

6. Variables Containersystem nach einem der vorhergehenden Ansprüche, **dadurch gekennzeichnet, dass** die Stirnwandelemente (30) mit dem Bodenelement (10) jeweils durch untere (51) und mit dem Dachelement (20) jeweils durch obere (51) Zugvorrichtungen (50, 51) verbunden sind.

7. Variables Containersystem nach Anspruch 6, **dadurch gekennzeichnet, dass** jede Zugvorrichtung (50, 51) durch zwei Halteelemente (52) vorgespannt ist, wobei für die untere Zugvorrichtung (50) das erste Haltelement (52) im mittleren Randbereich an der Innenseite eines Stirnwandelementes (30) und das zweite Haltelement (52) an der Oberseite des Bodenelementes (10) befestigt ist, und wobei für die obere Zugvorrichtung (50) das erste Haltelement (52) im mittleren Randbereich an der Innenseite eines Stirnwandelementes (30) und das zweite Haltelement (52) an der Unterseite des Dachelementes (20) befestigt ist, sodass von den zwei Halteelementen (52) und der Zugvorrichtung (50, 51) ein gedachtes rechtwinkliges Dreieck aufgespannt wird.

8. Variables Containersystem nach Ansprüchen 6 oder 7, **dadurch gekennzeichnet, dass** eine Zugvorrichtung ein Stahlseil oder vorzugsweise eine Zugstange (50, 51) umfasst.

9. Variables Containersystem nach einem der Ansprüche 6 bis 8, **dadurch gekennzeichnet, dass** die Zugvorrichtung (50, 51) derart ausgebildet ist, dass die Zugspannung einstellbar ist.

10. Variables Containersystem nach einem der vorhergehenden Ansprüche, **dadurch gekennzeichnet, dass** jeweils zwei an den Längsseiten nebeneinander angeordnete Raumzellen durch kreuzförmig verlaufende Zugvorrichtungen (50, 51) miteinander verspannt und gekoppelt sind.

## Claims

1. A variable container system for creating modular units (1), which are arranged next to each other and/or on top of each other, wherein the container system comprises the modular units (1),
**characterised in that**
each modular unit (1) comprises:
a) a floor element (10) that serves as a lower base, having a total of four wedge-shaped saddle elements (11), each being arranged at a respective corner and having an inclined guide surface (12) for placing two end-face wall elements (30),
b) a roof element (20) that serves as an upper cover, having a total of four wedge-shaped saddle elements (21), each being arranged at a respective corner and having an inclined guide surface (22) for being placed on the two end-face wall elements (30),
c) two end-face wall elements (30), each having two inclined lower corner guides (31) for being placed on the saddle elements (11) of the floor element (10) and two inclined upper corner guides (31) for placing the saddle elements (21) of the roof element (20) on the end-face wall element (30),
wherein
d) each guide surface (12) of the floor element (10) is inclined downwardly in the direction of the two saddle elements (11) that are respectively arranged opposite each other; and
e) each guide surface (22) of the roof element (20) is inclined upwardly in the direction of the two saddle elements (21) that are respectively arranged opposite each other; and
f) the corner guides (31) of the end-face wall elements (30) have inclinations that are complementary to the respective guide surfaces (12, 22).

2. The variable container system according to claim 1, **characterised in that** the guide surfaces (12) of the saddle elements (11) each have a convex or concave curvature, preferably by means of a correspondingly shaped saddle plate (16), and the corner guides (31) of the end-face wall elements (30) each have a complementary concave or convex curvature, preferably by means of a correspondingly shaped support plate (36).

3. The variable container system according to any one of the preceding claims, **characterised in that** the saddle elements (11) each have a truncated cone (112) with an internal thread (113) and the corner guides (31) of the end-face wall elements (30) each have a complementary hollow truncated cone (137), which can be placed thereon, wherein a truncated cone (112) and a hollow truncated cone (137) can respectively be firmly connected by means of a cap screw (114), which can be screwed into the internal thread (113), so that the end-face wall elements (30) are configured such that they can be fastened to the floor element (10) and/or the roof element (20).

4. The variable container system according to any one of the preceding claims, **characterised in that** the end-face wall elements (30) are dismountable and/or adjustable in width.

5. The variable container system according to any one of the preceding claims, **characterised in that** the perpendicular supports (33) have lower and upper extensions (331) with oblong holes (332), to which the horizontal transverse supports (34) can be screwed.

6. The variable container system according to any one of the preceding claims, **characterised in that** the end-face wall elements (30) are connected with the floor element (10) by means of respective lower (51) tensioning devices and with the roof element (20) by means of respective upper (51) tensioning devices (50, 51).

7. The variable container system according to claim 6, **characterised in that** each tensioning device (50, 51) is biased by means of two holding elements (52), wherein for the lower tensioning device (50), the first holding element (52) is fastened in the centre edge region at the inner side of an end-face wall element (30) and the second holding element (52) is fastened at the upper side of the floor element (10), and wherein for the upper tensioning device (50), the first holding element (52) is fastened in the centre edge region at the inner side of an end-face wall element (30) and the second holding element (52) is fastened at the underside of the roof element (20), so that an imaginary right triangle is formed by the two holding elements (52) and the tensioning device (50, 51).

8. The variable container system according to claim 6 or 7, **characterised in that** a tensioning device comprises a steel cable or preferably a tie rod (50, 51).

9. The variable container system according to any one of the claims 6 to 8, **characterised in that** the tensioning device (50, 51) is configured such that the tensile stress is adjustable.

10. The variable container system according to any one of the preceding claims, **characterised in that** two modular units respectively arranged next to each other at the longitudinal sides are braced and coupled with each other by means of crosswise running tensioning devices (50, 51).

## Revendications

1. Système de conteneurs variable destiné à la construction de modules tridimensionnels (1) disposés les uns sur et/ou à côté des autres, le système de conteneurs comprenant les modules tridimensionnels,
**caractérisé en ce**
**qu'**un module tridimensionnel (1) comporte chaque fois :
a) un élément de sol (10) servant de base inférieure, comportant au total quatre éléments formant selle (11) en forme de coin disposés chacun aux angles, comportant des surfaces de guidage inclinées (12) destinées à la pose de deux éléments de paroi frontaux (30),
b) un élément de toit (20) servant de couverture supérieure, comportant au total quatre éléments formant selle (21) en forme de coin disposés chacun aux angles, comportant des surfaces de guidage inclinées (22) destinées à la pose sur les deux éléments de paroi frontaux (30),
c) deux éléments de paroi frontaux (30) comportent chacun deux guides d'angle inférieurs inclinés (31) destinés à la pose sur les éléments formant selle (11) de l'élément de sol (10) et comportant chacun deux guides d'angle supérieurs inclinés (31) destinés à la pose des éléments formant selle (21) de l'élément de toit (20) sur l'élément de paroi frontal (30),
d) chaque surface de guidage (12) de l'élément de sol (10) étant inclinée vers le bas en direction des deux éléments formant selle (11) disposés l'un en face de l'autre ; et
e) chaque surface de guidage (22) de l'élément de toit (20) étant inclinée vers le haut en direction des deux éléments formant selle (21) disposés l'un en face de l'autre ; et
f) les guides d'angle (31) des éléments de paroi frontaux (30) présentent des inclinaisons chaque fois complémentaires par rapport auxdites surfaces de guidage (12, 22).

2. Système de conteneurs variable selon la revendication 1, **caractérisé en ce que** les surfaces de guidage (12) des éléments formant selle (11) présentent chacune une courbure convexe ou concave, de préférence due à une plaque formant selle (16) façonnée de façon correspondante, et les guides d'angle (31) des éléments de paroi frontaux (30) présentent chacun une courbure concave ou convexe complémentaire, de préférence due à une plaque d'assise (36) façonnée de façon correspondante.

3. Système de conteneurs variable selon l'une quelconque des revendications précédentes, **caractérisé en ce que** les éléments formant selle (11) comportent chacun un tronc de cône (112) comportant un filet intérieur (113) et les guides d'angle (31) des éléments de paroi frontaux (30) comportent chacun un tronc de cône creux (137) complémentaire pouvant être placé sur celui-ci, un tronc de cône (112) et un tronc de cône creux (137) pouvant être assemblés solidement chaque fois par une vis de fixation (114) pouvant être vissée dans le filet intérieur (113), de sorte que les éléments de paroi frontaux (30) sont conçus de manière à pouvoir être fixés avec l'élément de sol (10) et/ou l'élément de toit (20).

4. Système de conteneurs variable selon l'une quelconque des revendications précédentes, **caractérisé en ce que** les éléments de paroi frontaux (30) sont démontables et/ou réglables dans leur largeur.

5. Système de conteneurs variable selon l'une quelconque des revendications précédentes, **caractérisé en ce que** les montants verticaux (33) comportent des consoles (331) inférieures et supérieures comportant des trous longitudinaux (332), avec lesquelles les traverses horizontales (34) peuvent être vissées.

6. Système de conteneurs variable selon l'une quelconque des revendications précédentes, **caractérisé en ce que** les éléments de paroi frontaux (30) sont assemblés avec l'élément de sol (10) respectivement par des dispositifs de traction (50, 51) inférieurs (50) et avec l'élément de toit (20) respectivement par des dispositifs de traction (50, 51) supérieurs (51).

7. Système de conteneurs variable selon la revendication 6, **caractérisé en ce que** chaque dispositif de traction (50, 51) est précontraint par deux éléments d'arrêt (52), pour le dispositif de traction inférieur (50) le premier élément d'arrêt (52) étant fixé dans la zone de bord médiane à la face intérieure d'un élément de paroi frontal (30) et le second élément d'arrêt (52) étant fixé à la face supérieure de l'élément de sol (10), et pour le dispositif de traction supérieur (50) le premier élément d'arrêt (52) étant fixé dans la zone de bord médiane à la face intérieure d'un élément de paroi frontal (30) et le second élément d'arrêt (52) étant fixé à la face inférieure de l'élément de toit (20), de sorte qu'un triangle rectangle virtuel est formé par les deux éléments d'arrêt (52) et le dispositif de traction (50, 51).

8. Système de conteneurs variable selon la revendication 6 ou 7, **caractérisé en ce qu'**un dispositif de traction comprend un câble en acier ou de préférence un tirant (50, 51).

9. Système de conteneurs variable selon l'une quelconque des revendications 6 à 8, **caractérisé en ce que** le dispositif de traction (50, 51) est configuré de telle façon que la contrainte de traction soit réglable.

10. Système de conteneurs variable selon l'une quelconque des revendications précédentes, **caractérisé en ce que** chaque fois deux modules tridimensionnels disposés l'un à côté de l'autre sur les faces longitudinales sont accouplés et haubanés l'un à l'autre par des dispositifs de traction (50, 51) disposés en croix.
